# EUROPÄISCHE PATENTSCHRIFT

(11) **EP 2 861 803 B1**
(45) Veröffentlichungstag und Bekanntmachung des Hinweises auf die Patenterteilung: **22.12.2021**
(21) Anmeldenummer: 13718095.6
(22) Anmeldetag: 12.03.2013
(51) Int. Cl.: E03C 1/298, F16L 41/02, E03F 5/04, E03D 13/00

(54) **SIPHON, INSBESONDERE GERUCHSVERSCHLUSS FÜR EIN URINAL, EINEN BODENABLAUF UND/ODER EINE DUSCHWANNE ODER DERGLEICHEN**
SIPHON, PARTICULARLY AN ODOUR TRAP FOR A URINAL, A FLOOR DRAIN AND/OR A SHOWER TRAY OR THE LIKE
SIPHON, EN PARTICULIER FERMETURE ANTI-ODEURS POUR URINOIR, SIPHON DE SOL ET/OU RECEVEUR DE DOUCHE OU ANALOGUE

(30) Priorität: 05.04.2012 DE 102012103025
(43) Veröffentlichungstag der Anmeldung: 22.04.2015
(73) Patentinhaber: Urinowa GmbH, 55545 Bad Kreuznach (DE)
(72) Erfinder: KOKARAKIS, Theofilos, 55411 Bingen (DE); HOFMANN, Sofia, GR-Kreta (GR); KOKARAKIS, Emanuel, 55411 Bingen (DE)
(74) Vertreter: Müller, Jochen
(86) Internationale Anmeldenummer: PCT/DE2013/100093
(87) Internationale Veröffentlichungsnummer: WO 2013/149613

(56) Entgegenhaltungen:
- EP-A1- 1 936 047
- DE-U1-202008 013 454
- GB-A- 915 410
- US-A- 748 936
- US-A- 2 770 314
- US-A1- 2007 174 960
- US-A1- 2008 229 494
- US-A1- 2010 320 130
- None

## Beschreibung

Die Erfindung bezieht sich auf einen Siphon, insbesondere Geruchsverschluss für ein Urinal, einen Bodenablauf und/oder eine Duschwanne oder dergleichen, mit einem rohrförmigen Einlauf und mindestens einem Auslauf, dessen Auslassöffnung mittels eines Ventils gegenüber einem anschließbaren Abfluss zu öffnen und schließen ist.

Die EP 1 972 727 A1 offenbart eine wasserlose Sanitäranlage wie insbesondere eine wasserlose Urinanlage aufweisend ein Urinalbecken beziehungsweise einen Urinalstand oder eine Schüssel sowie einen Ab- oder Auslauf, dessen beckenseitige Öffnung von einer Abdeckung weitgehend überdeckt ist, derart, dass das Ausfließen von Flüssigkeit aus dem Becken, beziehungsweise der Schüssel, durch Öffnungen, wie beispielsweise Schlitze, Rillen, Poren und dergleichen, in einen unter der Abdeckung ausgebildeten Auffangraum erfolgt. Als Flüssigkeitsauslauf aus dem Auffangraum ist ein rohrförmiges, rundes Gehäuse vorgesehen, das mindestens eine in der Rohrwandung angeordnete seitliche Öffnung, die am Rohr außen anliegend von einer losen Membran oder Folie überdeckt ist, aufweist. Im Weiteren beschreibt die EP 1 972 727 A1 einen Siphon für eine wasserlose Sanitäranlage, der ein rohrförmiges Gehäuse als Flüssigkeitsauslaufrohr mit mindestens einer seitlichen Öffnung in einer Rohrwandung aufweist, wobei die Öffnung durch eine flexible Membran oder Folie ventilartig überdeckt ist. Von oben in den Siphon eingebrachte Flüssigkeit, insbesondere Urin, wird durch ein dachförmiges Gehäuseteil, das die seitlichen Öffnungen umfasst, geteilt und an die Öffnungen geleitet, wo die Flüssigkeit die durch die Membran gebildeten Flatterventile passiert und abläuft. Durch die Adhäsionskraft legen sich die Flatterventile wieder an das Äußere des rohrförmigen Gehäuses und verschließen die Öffnungen luftdicht. Problematisch erscheint die Tatsache, dass bei einer Austrocknung der Dichtfläche der Membran bzw. des Gehäuses keine Adhäsionskräfte mehr wirken und die Öffnung unverschlossen Gerüche aus der Kanalisation austreten lässt. Im Weiteren ist festzustellen, dass sich die trockene und gegebenenfalls gealterte Membran rollt und sonach kein Verschluss der Öffnung möglich ist. Darüber hinaus wird bei der Verwendung von Reinigungsmitteln die Membran in der Regel beschädigt, sodass die Membran verhältnismäßig starr wird und die Öffnung nicht mehr zuverlässig schließt.

Im Weiteren zeigt die US 6 318 397 A einen Siphon mit einem zentralen Abflussrohr, das seitliche Öffnungen aufweist. Die Öffnungen sind durch flexible Membrane zu verschließen.

Die US 743,986 zeigt einen Bodenablauf mit einem Siphon, der zusätzlich durch ein Ventil verschlossen wird. Das Ventil weist eine Ventilklappe und einen Ventilhebel auf, wobei der Ventilhebel an seinen beiden Enden gelenkig an ein Gehäuse des Siphons und an die Ventilklappe angeschlossen ist. Eine Distanznocke am Ventilhebel sorgt für **einen** geraden Sitz der Ventilklappe. Dieses Dokument zeigt somit den Oberbegriff von Anspruch 1.

Der Erfindung liegt die Aufgabe zugrunde, einen Siphon, der eingangs genannten Art zu schaffen, der zur Vermeidung austretender Gerüche zuverlässig verschließbar ist.

Erfindungsgemäß wird die Aufgabe durch die Merkmale des Anspruchs 1 gelöst.

Die Unteransprüche stellen vorteilhafte Ausgestaltungen der Erfindung dar.

Ein Siphon, insbesondere Geruchsverschluss für ein Urinal, einen Bodenablauf und/oder eine Duschwanne oder dergleichen, umfasst einen rohrförmigen Einlauf und mindestens einen Auslauf, dessen Auslassöffnung mittels eines Ventils gegenüber einem anschließbaren Abfluss zu öffnen und schließen ist. Das Ventil umfasst einen im Bereich des Einlaufs gelenkig gelagerten Ventilhebel mit einer zugeordneten Ventilfläche, wobei die Ventilfläche die Auslassöffnung form- und/oder kraftschlüssig abdichtend verschließt.

Der rohrförmige Einlauf muss selbstverständlich keinen runden Querschnitt ausweisen, sondern kann beliebig geformt sein, beispielsweise rechteckförmig. Er kann auch umfangsseitig beispielsweise an einer **Duschwanne,** die auch bodengleich ausgebildet sein kann, angeordnet oder ausgebildet sein. Die Auslassöffnung kann insbesondere in einer Umfangsfläche vorhanden sein. Von der Erfindung sind vorzugsweise solche Anordnungen umfasst, bei denen die Auslassöffnung unterhalb der Lagerstelle des Ventilhebels bzw. der Ventilklappe vorhanden ist, damit ein Verschließen der Auslassöffnung durch die Ventilklappe im Wesentlichen schwerkraftgesteuert erfolgt.

Bei dem Ventilhebel kann es sich beispielsweise um einen einarmigen Ventilhebel handeln, der im Bereich des Einlaufs schwenkbeweglich angeordnet ist und allein aufgrund seiner Gewichtskraft eine solche Lage einnimmt, dass die Auslassöffnung wirksam, d.h. insbesondere geruchsdicht, verschlossen ist, wenn keine Gegenkraft wirkt, also keine Flüssigkeit durch den Siphon strömt. Die Abdichtung zwischen dem Ventilhebel und dem Auslauf mit der Auslauföffnung kann einzig aufgrund der geometrischen Gestaltung und/oder einer entsprechenden Materialpaarung erfolgen. Selbstverständlich ist es bei einer entsprechenden Gestaltung und Anordnung des, gegebenenfalls auch mehrfach umgelenkten, Ventilhebels nicht ausgeschlossen die Auslassöffnung stirnseitig bzw. dem Einlauf gegenüberliegend vorzusehen.

Bevorzugt weist der Auslauf mit seiner Auslassöffnung in Gebrauchslage in eine gegenüber dem Einlauf seitlich ausgerichtete Richtung.

Wenn keine Flüssigkeit durch den Siphon strömt, liegt die Ventilfläche derart über der Auslassöffnung, dass diese luftdicht verschlossen ist, sodass kein Geruch aus einem Kanal, an den der Siphon angeschlossen ist, durch den Siphon austritt. Die Ventilfläche, die eine an die Auslassöffnung bzw. den Auslauf angepasste Kontur aufweist, wird aufgrund der Gewichtskraft, insbesondere des Ventilhebels, dichtend angedrückt, wobei zur Erzeugung eines entsprechenden Momentes die Position des Gelenkes, die Länge des Ventilhebels sowie die Gewichtsverteilung geeignet gewählt wird, um einen möglichst großen Druck auf die Ventilfläche auszuüben und gleichzeitig einen Austritt von Flüssigkeit, auch in geringster Menge, durch den auf die Ventilfläche wirkenden Druck der Flüssigkeit zum Öffnen der Auslassöffnung sicherzustellen. Die abdichtende Ventilfläche kann unmittelbar an dem Ventilhebel ausgebildet oder einem mit dem Ventilhebel verbundenen Bauteil zugeordnet sein. Selbstverständlich kann der Einlauf mit einer geschlitzten oder gelochten Abdeckung versehen sein, die ein Eindringen von möglicherweise zu einer Verstopfung des Siphons führenden Gegenständen verhindert. Die Ausrichtung der Auslassöffnung in einer Gebrauchslage des Siphons erfolgt strömungstechnisch zweckmäßig, um Flüssigkeit abzuleiten. Zur Erhöhung der Dichtwirkung ist zwischen der Ventilfläche und einer Dichtfläche des Auslaufs eine Dichtung angeordnet, die ringförmig die Auslassöffnung umschließt und vorzugsweise aus einem Elastomer gefertigt ist. Die Dichtung kann als ringförmige Dichtung auf der Ventilfläche oder der Dichtfläche angeordnet sein.

Zweckmäßigerweise weisen die Ventilfläche und die Dichtfläche korrespondierende Geometrien auf, insbesondere stimmen die äußere Dichtfläche und die innere Ventilfläche oder umgekehrt überein.

Um die Auslassöffnung auch in einer relativ ungünstigen Gebrauchslage besonders zuverlässig zu verschließen, ist in alternativer Ausgestaltung der Ventilhebel und/oder der Ventildeckel durch ein Betätigungsglied, insbesondere eine Feder, eine Elektromagneteinrichtung, eine Kolben-Zylinder-Anordnung, zum Öffnen und/oder Schließen der Auslassöffnung beaufschlagt. Diese Ausgestaltungen sind relativ aufwändig zu realisieren und werden bei verhältnismäßig großen Anordnungen oder ungünstigen Ausrichtungen bzw. Einbaulagen des Siphons bzw. Geruchsverschlusses zum Einsatz kommen.

Die Ventilfläche ist Bestandteil einer mit dem Ventilhebel verbundenen Ventilklappe. Die Ventilklappe ist über ein Gelenk mit einem freien Ende des Ventilhebels derart gekoppelt, dass die Ventilklappe sich auf einer Seite des Gelenkes zwischen dem Ventilhebel und dem Siphon erstreckt.

Das Gelenk kann derart gestaltet sein, dass die Ventilklappe und/oder der Ventilhebel auswechselbar sind.

Da jedes Gelenk lediglich einen Freiheitsgrad benötigt, damit die beiden gelenkig miteinander verbundenen Bauteile relativ zueinander verschwenkbar sind, ist das Gelenk zwischen dem Siphon und dem Ventilhebel und/oder zwischen dem Ventilhebel und der Ventilklappe als ein Scharniergelenk ausgebildet. Beispielsweise können Trägerachsstummel in entsprechenden gabelförmigen Klipsaufnahmen drehbar gelagert sein.

Um eine zuverlässige Anlage der Ventilplatte zum luftdichten Verschließen der Auslassöffnung sicherzustellen, ist zwischen dem Ventilhebel und der Ventilplatte mindestens eine zum Verschließen der Auslassöffnung wirksame Distanznocke angeordnet. Die an dem Ventilhebel vorgesehene Distanznocke übt beabstandet zu dem Gelenk Druck auf die Ventilplatte in Richtung der Auslassöffnung aus.

Zweckmäßigerweise ist das Gelenk im Bereich des Einlaufs an einer Klammer ausgebildet, die, insbesondere kraftschlüssig, an dem Siphon angreift, wobei sich der Ventilhebel und die Ventilklappe auf der Außenseite des Siphons erstrecken. Die Klammer kann einfach im Bereich des Einlaufs angeklipst werden und ist leicht auswechselbar.

Nach einer Weiterbildung ist die Dichtfläche in ihrer Längserstreckung konvex gekrümmt. Selbstverständlich sind Geruchsverschlüsse mit einer ebenen bzw. geraden Dichtfläche ebenso umfasst. Eine derartige gerade bzw. Ausgestaltung kann beispielsweise bei einer stirnseitigen Auslauföffnung, insbesondere mit einem entsprechenden Kragen oder einer umfangsseitigen Auslauföffnung eines im Querschnitt mehrkantigen Rohrs, beispielsweise einem Vierkant-Rohr, gegeben sein. Die Ventilklappe bzw. der Ventilhebel weist dann einen entsprechend ebenen Verlauf auf, zumindest im Bereich seiner Dichtungen und/oder Dichtfläche bzw. Ventilfläche.

Bevorzugt ist der Einlauf durch eine stirnseitige Öffnung eines Rohres gebildet, das in seinem weiteren Verlauf mindestens einen Bogen aufweist, dessen freies Ende die Auslassöffnung bildet, die bevorzugt von der Dichtfläche umgeben ist. Dementsprechend umfasst der Siphon kein Gehäuse und die Flüssigkeit durchströmt quasi einen Rohrbogen, der stirnseitig durch das Ventil verschließbar ist. Sollen mehrere Auslassöffnungen bereitgestellt werden, ist es möglich, den Einlass in eine entsprechende Anzahl Rohrbögen zu verzweigen. Selbstverständlich kann das Rohr auch mehrteilig ausgebildet bzw. aus einzelnen Abschnitten, wie Rohrstücken und/oder Rohrbögen zusammengesetzt sein. Es ist auch die Verwendung eines stirnseitig im Auslaufbereich verschlossenen Rohres mit mindestens einer seitlichen, also umfangsseitigen Auslassöffnung möglich.

In weiterer Ausgestaltung verläuft das Rohr Y-förmig. Das Rohr umfasst also einen Einlass und zwei in etwa gegenüberliegende Auslassöffnungen. Selbstverständlich ist auch die Ausgestaltung weiterer Auslassöffnungen, die sich in radialer Richtung erstrecken möglich und liegt im Rahmen der Erfindung. Bei einem rechteckigen Rohrquerschnitt befindet sich die mindestens eine Auslassöffnung bevorzugt in einem flächigen Rohrwandungsabschnitt.

Insbesondere im Zusammenhang mit einem Ablauf eines Waschbeckens oder eines Bodeneinlaufs oder eines Ablaufs einer Duschwanne oder dergleichen ist der Einlauf durch eine stirnseitige Öffnung eines Rohres gebildet, dessen gegenüberliegende Stirnseite, von der sich ein Kegel oder eine Pyramide in das Innere des Rohres erstreckt verschlossen ist, wobei im Bereich der verschlossenen Stirnseite umfangsseitig mindestens eine Auslassöffnung ausgebildet ist. Der Einlauf kann auch mit einem Winkelstück versehen sein und sich beispielsweise rechtwinklig zur Längsachse des weiteren Rohrverlaufs erstrecken.

Zur relativ schnellen Ableitung einer verhältnismäßig großen Flüssigkeitsmenge weist der Einlauf einen bauchigen Querschnitt auf.

Der zuvor erläuterte Siphon wird bevorzugt an einem, insbesondere wasserlosen, Urinal oder einem Bodenablauf oder einem Bidet oder einer Badewanne oder Dusche oder einem Waschbecken verwendet. Selbstverständlich ist sein Einsatz stets zweckmäßig, wenn ein Geruchsverschluss, insbesondere gegenüber einem Kanal, vorgesehen sein soll und eine flüssige Sperrschicht nicht vorhanden ist. Selbstverständlich kann der Geruchsverschluss auch im Zusammenhang mit einer flüssigen Sperrschicht betrieben werden, ohne den Rahmen der Erfindung zu verlassen.

In weiterer Ausgestaltung ist oberseitig, insbesondere an dem Einlauf eine mit Markierungen und/oder rillenförmigen Vertiefungen versehene Adapterplatte angeordnet, wobei die Markierungen und/oder Vertiefungen als Soll-Bruchstellen und/oder Hilfen zum Abtrennen von randseitigen Überständen zur Verkleinerung der Adapterplatte dienen. Handelsübliche Bodenabläufe weisen oftmals Rastermaße auf, an die die jeweilige Adapterplatte zum Einbau des Geruchsverschlusses anzupassen ist. Die in diesem Zusammenhang bei einem Siphon verwendete Adapterplatte die sich um den Einlauf erstreckt und diesen quasi in einem Einbaugehäuse des Bodenablaufs zentriert ist mit den Markierungen bzw. rillenförmigen Vertiefungen versehen, die Querschnittsschwächungen darstellen und es dem Handwerker erleichtern, die Adapterplatte in ihrer Größe zu reduzieren, in dem er beispielsweise im Bereich der Vertiefungen die Adapterplatte mit einer Schere oder einem Messer zuschneidet oder die Adapterplatte entlang der als Soll-Bruchstellen ausgebildeten Vertiefungen bricht.

Häufig wird von einem Hersteller eines Bodenablaufs eine passende gitterförmige Abdeckung angeboten die oberhalb der Adapterplatte des Siphons auf den Bodenablauf aufsetzt wird.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand mehrerer Ausführungsbeispiele unter Bezugnahme auf die zugehörige Zeichnung näher erläutert. Es zeigt:
- Fig. 1: eine Seitenansicht eines Siphons, insbesondere für ein Urinal, nach der Erfindung,
- Fig. 2: eine Seitenansicht des Siphons nach Fig. 1 in erster alternativer Ausgestaltung,
- Fig. 3: eine Vorderansicht des Siphons nach Fig. 1,
- Fig. 4: eine Darstellung einer Einzelheit IV nach Fig. 1,
- Fig. 5: eine Darstellung einer Einzelheit V nach Fig. 1,
- Fig. 6: eine Darstellung einer Einzelheit VI nach Fig. 1,
- Fig. 7: eine schematische Darstellung des Siphons nach Fig. 1 in zweiter alternativer Ausgestaltung,
- Fig. 8: eine Seitenansicht des Siphons nach Fig. 1 in dritter alternativer Ausgestaltung,
- Fig. 9 bis Fig. 14: nicht erfindungsgemäße Darstellungen der Einzelheit IX nach Fig. 8 in alternativen Ausgestaltungen,
- Fig. 15: eine Seitenansicht des Siphons nach Fig. 1 in vierter alternativer Ausgestaltung,
- Fig. 16: eine Vorderansicht des Siphons nach Fig. 1,
- Fig. 17: eine Darstellung einer Einzelheit des Siphons nach Fig. 15,
- Fig. 18: eine Darstellung einer alternativ ausgestalteten Einzelheit des Siphons nach Fig. 15,
- Fig. 19: eine perspektivische Darstellung eines Einsatzes mit dem Siphon nach Fig. 15,
- Fig. 20: eine Schnittdarstellung des Einsatzes nach Fig. 19,
- Fig. 21 bis Fig. 23: Darstellungen des Siphons in fünfter alternativer Ausgestaltung,
- Fig. 24: eine Schnittdarstellung des Siphons in sechster alternativer Ausgestaltung,
- Fig. 25: eine Schnittdarstellung des Siphons nach Fig. 24 in alternativer Ausgestaltung,
- Fig. 26: eine Darstellung einer Einzelheit XXVI nach Fig. 23
- Fig. 27: eine Darstellung einer Einzelheit der Fig. 26
- Fig. 28: eine Schnittdarstellung des Siphons nach Fig. 24 in weiterer alternativer Ausgestaltung
- Fig. 29: eine Draufsicht auf den Siphon nach Fig. 24 und
- Fig. 30: eine schematische Draufsicht auf den Siphon nach Fig. 29.

Der Siphon nach den Fig. 1 bis 23 wird beispielsweise als ein Geruchsverschluss in einem wasserlosen Urinal installiert und weist einen rohrförmigen Einlauf 1 und mindestens einen in seitliche Richtung weisenden Auslauf 2 auf, wobei eine Auslassöffnung 3 des Auslaufs 2 mittels eines Ventils 4 gegenüber einem anschließbaren Abfluss eines Kanalsystems zu öffnen und schließen ist. Das Ventil 4 umfasst im Wesentlichen einen im Bereich des Einlaufs 1, also in einer Gebrauchslage des Siphons oberhalb des Auslaufs 2, über ein erstes Scharniergelenk 5 gelenkig gelagerten Ventilhebel 6 mit einer zugeordneten Ventilfläche 7 zum abdichtenden Verschließen der Auslassöffnung 3. Die Ventilfläche 7 ist Bestandteil einer mit dem Ventilhebel 6 über ein zweites Scharniergelenk 8 verbundenen Ventilklappe 9, die eine aus einem Elastomer gefertigte Dichtung 10 aufweist. Die Form der Ventilklappe 9 entspricht der einer die Auslassöffnung 3 umgebenden Dichtfläche 11, die beispielsweise Teil eines Gehäuses 12 des Siphons sein kann. Die beiden Scharniergelenke 5, 8 sind klippsbar und umfassen gabelförmige Ausnehmungen 13, in die ein Gelenkbolzen14 eingesetzt wird. Die Ventilklappe 9 ist derart an dem Ventilhebel 6 gelagert, dass er im Wesentlichen zwischen dem Ventilhebel 6 und dem Siphon verläuft. Im geschlossenen Zustand des Ventils 4, in dem weder eine Flüssigkeit aus der Auslassöffnung 3 austritt noch Luft in die Auslassöffnung 3 eintritt, stützt sich an der dem Scharniergelenk 8 gegenüberliegenden Seite ein an dem Ventilhebel 6 angeordneter Distanznocken 15 auf der Ventilklappe 9 ab, der aufgrund der wirkenden Drehmomente und Gewichtskräfte die Auslassöffnung 3 abgedichtet verschließt. Unterstützend kann ein den Ventilhebel 6 beaufschlagender Betätiger, der vorliegend als eine Feder 22 ausgebildet ist, angeordnet sein, der eine erhöhte Zuhaltekraft bewirkt, wobei die Feder 22 nicht in jedem Fall zwingend erforderlich sein muss.

Der einen bauchigen Querschnitt aufweisende, tassenförmige Einlauf 1 ist durch eine stirnseitige Öffnung eines Rohres 18 gebildet, das einen Bogen 19 aufweist, der in die von der Dichtfläche 11 umgebene Auslassöffnung 3 mündet. Die Ausnehmungen 13 des den Ventilhebel 6 lagernden Scharniergelenkes 5 können direkt an dem Siphon oder an einer an dem Siphon im Bereich des Einlaufs 1 festzulegenden Klammer 16 angeformt sein. Die Klammer 16 wird durch eine einfache Steckverbindung an dem Siphon befestigt, der beispielsweise zusätzliche Haltestifte 20 aufweisen kann, die an den Siphon radial vorstehen und in entsprechende klammerseitige Öffnungen 21 eingreifen.

Der Verlauf des Rohres 18 kann, wie in Fig. 7 dargestellt, auch Y-förmig sein, sodass der Siphon einen Einlauf 1 aufweist, der sich in zwei Ausläufe 2 mit entsprechenden Auslassöffnungen 3 verzweigt, denen selbstverständlich zwei Ventile 4 zugeordnet sind.

Die Fig. 8 bis 14 zeigen im Wesentlichen verschiedene, nicht erfindungsgemäße Varianten des Ventils 4, wobei die Ventilfläche 7 an dem Ventilhebel 6 oder der Ventilklappe 9 ausgebildet und das zwischen dem Ventilhebeln 6 und der Ventilklappe 9 angeordnete Scharniergelenk 8 unterschiedlich positioniert ist. Fig. 15, 16, 19 und 20 zeigen eine relativ schlanke Gestaltung des Siphons bei dem zwei gegenüberliegende Ventilhebel 6 zum Verschließen der Auslassöffnungen 3 des den oberseitigen Einlauf 1 aufweisenden Rohres 18 mit zwei Bögen 19 für die Ausläufe 2, über jeweils zwei an dem Gehäuse 12 des Siphons befestigte Haltestifte 20 verschwenkbar gelagert sind. Selbstverständlich ist auch möglich, die Haltestifte 20 an den Ventilhebeln 6 auszubilden und in dem Gehäuse 12 Vertiefungen für die Haltestifte 20 vorzusehen. Aufgrund der Anordnung und der Gestaltung der Ventilhebel 6 wirken Drehmomente, die ein Verschließen der Aus-lassöffnungen 3 bewirken, wenn in dem Rohr 18 kein eine Öffnung der Auslassöffnung 3 bewirkender Flüssigkeitsdruck herrscht. Die Ventilhebel 6 sind beispielsweise gegenüberliegend an dem Gehäuse 2 gelagert und im Querschnitt schalenförmig sowie in Richtung ihres freien Endes verjüngt. Das Gehäuse 12 ist im Querschnitt rohrförmig und verjüngt sich in Richtung seines freien Endes und damit ist die Ventilfläche 7 im Bereich der Auslassöffnung 3 ebenfalls gekrümmt.

Selbstverständlich können zwischen den Ventilhebeln 6 und dem Gehäuse 12 nicht dargestellte Dichtungen angeordnet sein, die entweder auf den Innenflächen der Ventilhebel 6 aufliegen oder über die Außenkontur der Ventilhebel 6 vorstehen. Im Weiteren ist es möglich, die Ventilhebel 6 in einem Zwei-Komponenten-Spritzgussverfahren zu fertigen und hierbei die Dichtung 10 in das Bauteil zu integrieren. Der Siphon kann in einen Kragen 23 mit umfangsseitigen Lippen 24 eingesetzt werden, der mit einer Abdeckung 25 versehen ist. Der Kragen 23 wird insbesondere unmittelbar in dem Urinal festgelegt und ermöglicht eine auswechselbare Halterung des Siphons. Nach dem Abheben der Abdeckung 25 kann ein Duftstein in den Kragen 23 bzw. den Siphon eingelegt werden.

Gemäß den Fig. 17 und 18 sind die klappenartigen Ventilhebel 6 mit integrierten fingerförmigen Dichtungen 10 versehen, die im geschlossenen Zustand auf dem Gehäuse 12 aufliegen entweder im Wesentlichen linienförmig oder flächig.

Nach den Fig. 21 bis 23 ist es auch möglich, lediglich eine Auslauföffnung 3 in dem Gehäuse 12 vorzusehen, dem dann entsprechend auch nur ein schwenkbar gelagerter Ventilhebel 6 zugeordnet ist.

Der Siphon nach den Fig. 24 bis 30 wird beispielsweise als ein Geruchsverschluss in einem Bodenablauf 27 installiert. Im Bereich des rohrförmigen Einlaufs 1 sind mehrere Ventilhebel 6 schwenkbar gelagert, die zugeordnete Auslassöffnungen 3 mittels ihrer Ventilflächen 7 verschließen. Hierbei sind die Ventilhebel 6 derart gestaltet und gelagert, dass sie aufgrund der wirksamen Drehmomente die zugeordneten Auslassöffnungen 3 derart wirksam und dicht verschließen, dass kein Geruch aus dem Kanal austreten kann und gleichzeitig ein Öffnen der Auslassöffnungen 3 bei einem anstehenden Flüssigkeitsdruck durch ein entsprechendes Verschwenken der Ventilhebel 6 sichergestellt ist.

Um den Einlauf 1 erstreckt sich eine den Siphon gegenüber dem Bodenablauf 27 zentrierende Adapterplatte 26, die Markierungen 28 und rillenförmige Vertiefungen 29 aufweist. Oberhalb der Adapterplatte 26 befindet sich eine nicht dargestellte gitterförmige Abdeckplatte, die auf einem Absatz des Bodenablaufs 27 aufliegt und oberseitig mit diesem in bekannter Weise bündig abschließt. Die Abdeckplatte ist begehbar. Die Adapterplatte 26 ist mit den den Querschnitt der Abdeckplatte 26 schwächenden Vertiefungen 29 versehen, die rillenförmig ausgebildet sind und als Soll-Bruchstellen oder Schneidhilfen dienen, um die Adapterplatte 26 an die Größe des Bodenablaufs 27 anzupassen. Selbstverständlich können die Vertiefungen 29 auch perforiert ausgeführt sein, wonach das Abtrennen überschüssiger Überstände weitergehend vereinfacht ist. Die Vertiefun-gen 29 in der Adapterplatte 26 können rechteckig, insbesondere quadratisch, und/oder kreisförmig, insbesondere konzentrisch, um das Zentrum der Adapterplatte 26 verlaufen. Die Markierungen 28 sollen ebenfalls das Zuschneiden der Adapterplatte 26 erleichtern.

**Bezugszeichenliste**

| | | | |
|---|---|---|---|
| 1. | Einlauf | 16. | Klammer |
| 2. | Auslauf | 17. | Öffnung |
| 3. | Auslassöffnung | 18. | Rohr |
| 4. | Ventil | 19. | Bogen |
| 5. | Scharniergelenk | 20. | Haltestift |
| 6. | Ventilhebel | 21. | Öffnung |
| 7. | Ventilfläche | 22. | Feder |
| 8. | Scharniergelenk | 23. | Kragen |
| 9. | Ventilklappe | 24. | Lippe |
| 10. | Dichtung | 25. | Abdeckung |
| 11. | Dichtfläche | 26_{.} | Adapterplatte |
| 12. | Gehäuse | 27. | Bodenablauf |
| 13. | Ausnehmung | 28. | Markierungen |
| 14. | Gelenkbolzen | 29. | Vertiefungen |
| 15. | Distanznocken | | |

## Patentansprüche

1. Siphon, insbesondere Geruchsverschluss für ein Urinal, einen Bodenablauf und/oder eine Duschwanne oder dergleichen, mit einem rohrförmigen Einlauf (1) und mindestens einem Auslauf (2), dessen Auslassöffnung (3) mit einem Ventil (4) gegenüber einem anschließbaren Abfluss zu öffnen und schließen ist, wobei das Ventil (4) einen im Bereich des Einlaufs (1) über ein erstes Gelenk (5) gelenkig gelagerten Ventilhebel (6) mit einer zugeordneten Ventilfläche (7) umfasst, wobei die Ventilfläche (7) die Auslassöffnung (3) an einer Dichtfläche (11) der Auslassöffnung (3) form- und/oder kraftschlüssig abdichtend verschließt, wobei die Ventilfläche (7) an einer mit dem Ventilhebel (6) gekoppelten Ventilklappe (9) ausgebildet ist, wobei zwischen dem Ventilhebel (6) und der Ventilklappe (9) mindestens eine zum Verschließen der Auslassöffnung (3) wirksame Distanznocke (15) angeordnet ist, wobei die Ventilfläche (7) und die Dichtfläche (11) korrespondierende Geometrien aufweisen, wobei die Dichtfläche (11) Teil eines Gehäuses (12) des Siphons ist und die Auslassöffnung (3) umgibt, **dadurch gekennzeichnet, dass** die Ventilklappe (9) über ein zweites Gelenk (8) mit einem freien Ende des Ventilhebels (6) derart gekoppelt ist, dass die Ventilklappe (9) sich auf einer Seite des zweiten Gelenkes zwischen dem Ventilhebel (6) und der Auslassöffnung (3) erstreckt, wobei das zweite Gelenk (8) zwischen dem Ventilhebel (6) und der Ventilklappe (7) als ein Scharniergelenk (8) ausgebildet ist, und dass zwischen der Ventilfläche (7) und der Dichtfläche (11) des Auslaufs (2) eine Dichtung (10) angeordnet ist, wobei die Dichtung (10) ringförmig ist und die Auslassöffnung (3) umschließt.

2. Siphon nach Anspruch 1, **dadurch gekennzeichnet, dass** der Ventilhebel (6) und/oder die Ventilklappe (9) durch ein Betätigungsglied, insbesondere eine Feder (22), eine Elektromagneteinrichtung, eine Kolben-Zylinder-Anordnung, zum Öffnen und/oder Schließen der Auslassöffnung (3) beaufschlagt ist.

3. Siphon nach Anspruch 1 **dadurch gekennzeichnet, dass** das erste Gelenk (5) im Bereich des Einlaufs (1) an einer Klammer (16) ausgebildet ist, die, insbesondere kraftschlüssig, an dem Siphon angreift, wobei sich der Ventilhebel (6) und die Ventilklappe (9) auf der Außenseite des Siphons erstrecken.

4. Siphon nach Anspruch 1, **dadurch gekennzeichnet, dass** die Dichtfläche (11) entlang einer ihr zugeordneten Längserstreckung konvex gekrümmt ist.

5. Siphon nach einem der Ansprüche 1 bis 4, **dadurch gekennzeichnet, dass** der Einlauf (1) durch eine stirnseitige oder seitliche Öffnung eines Rohres (18) gebildet ist, das in seinem weiteren Verlauf mindestens einen Bogen (19) aufweist, dessen freies Ende die Auslassöffnung (3) bildet, die bevorzugt von der Dichtfläche (11) umgeben ist.

6. Siphon nach Anspruch 5, **dadurch gekennzeichnet, dass** das Rohr (18) Y-förmig verläuft, sodass der Siphon einen Einlauf (1) aufweist, der sich in zwei Ausläufe (2) mit entsprechenden Auslassöffnungen (3) verzweigt.

7. Siphon nach einem der Ansprüche 1 bis 6, **dadurch gekennzeichnet, dass** der Einlauf (1) durch eine stirnseitige Öffnung eines Rohres gebildet ist, dessen gegenüberliegende Stirnseite, von der sich ein Kegel oder eine Pyramide in das Innere des Rohres erstreckt verschlossen ist, wobei im Bereich der verschlossenen Stirnseite umfangsseitig mindestens eine Auslassöffnung (3) ausgebildet ist.

8. Verwendung eines Siphons nach Anspruch 1 an einem, insbesondere wasserlosen, Urinal und/oder einem Bodenablauf (27) und/oder einem Bidet und/oder einem Waschbecken und/oder einer Duschwanne.

9. Bodenablauf mit einem Siphon nach Anspruch 1, **wobei** oberseitig, insbesondere an dem Einlauf (1) eine mit Markierungen (28) und/oder rillenförmigen Vertiefungen (29) versehene Adapterplatte (26) angeordnet ist, wobei die Markierungen (28) und/oder Vertiefungen (29) als Soll-Bruchstellen und/oder Hilfen zum Abtrennen von randseitigen Überständen zur Verkleinerung der Adapterplatte (26) dienen.

10. Bodenablauf nach Anspruch 9 **dadurch gekennzeichnet, dass** die Adapterplatte (26) als eine Halterung und oder Zentrierung des Geruchsverschlusses dient.

## Claims

1. Siphon, in particular odor trap for a urinal, a floor drain and/or a shower tray or the like, comprising a tubular inlet (1) and at least one outlet (2), the outlet opening (3) of which can be opened and closed by a valve (4) with respect to a connectable drain, the valve (4) comprising a valve lever (6) having an associated valve surface (7), which valve lever is hingedly mounted in the region of the inlet (1) via a first joint (5), the valve surface (7) sealingly closing the outlet opening (3) on a sealing surface (11) of the outlet opening (3) in a form-fitting and/or force-fitting manner, the valve surface (7) being formed on a valve flap (9) coupled to the valve lever (6), at least one spacer cam (15) which is effective for closing the outlet opening (3) being arranged between the valve lever (6) and the valve flap (9), the valve surface (7) and the sealing surface (11) having corresponding geometries, the sealing surface (11) being part of a housing (12) of the siphon and surrounding the outlet opening (3), **characterized in that** the valve flap (9) is coupled via a second joint (8) to a free end of the valve lever (6) in such a way that the valve flap (9) extends on one side of the second joint between the valve lever (6) and the outlet opening (3), the second joint (8) between the valve lever (6) and the valve flap (7) being designed as a hinge joint (8), and **in that** a seal (10) is arranged between the valve surface (7) and the sealing surface (11) of the outlet (2), the seal (10) being annular and enclosing the outlet opening (3).

2. Siphon according to claim 1, **characterized in that** the valve lever (6) and/or the valve flap (9) is acted upon by an actuating member, in particular a spring (22), an electromagnetic device, or a piston-cylinder arrangement, for opening and/or closing the outlet opening (3).

3. Siphon according to claim 1, **characterized in that** the first joint (5) in the region of the inlet (1) is formed on a bracket (16) which engages with the siphon in particular in a force-fitting manner, the valve lever (6) and the valve flap (9) extending on the outside of the siphon.

4. Siphon according to claim 1, **characterized in that** the sealing surface (11) is convexly curved along a longitudinal extension associated therewith.

5. Siphon according to any of claims 1 to 4, **characterized in that** the inlet (1) is formed by an end opening or side opening of a pipe (18) which has at least one bend (19) in its further course, the free end of which pipe forms the outlet opening (3), which is preferably surrounded by the sealing surface (11).

6. Siphon according to claim 5, **characterized in that** the pipe (18) extends in a Y shape, so that the siphon has an inlet (1) which branches into two outlets (2) having corresponding outlet openings (3).

7. Siphon according to any of claims 1 to 6, **characterized in that** the inlet (1) is formed by an end opening of a pipe, the opposite end face of which, from which a cone or a pyramid extends into the interior of the pipe, is closed, at least one outlet opening (3) being formed around the periphery in the region of the closed end face.

8. Use of a siphon according to claim 1 on an in particular waterless urinal and/or a floor drain (27) and/or a bidet and/or a wash basin and/or a shower tray.

9. Floor drain having a siphon according to claim 1, wherein an adapter plate (26) provided with markings (28) and/or groove-shaped recesses (29) is arranged on the top, in particular at the inlet (1), wherein the markings (28) and/or recesses (29) serve as predetermined breaking points and/or aids for cutting off edge-side overhangs to reduce the size of the adapter plate (26).

10. Floor drain according to claim 9, **characterized in that** the adapter plate (26) serves as a holder and/or centering of the odor trap.

## Revendications

1. Siphon, en particulier siphon anti-odeur pour urinoir, avaloir de plancher et/ou bac de douche ou analogue, comportant une entrée (1) en forme de tuyau et au moins une sortie (2) dont l'orifice de sortie (3) peut être ouvert et fermé avec une vanne (4) en face d'un drain raccordable, la vanne (4) comprenant un levier de vanne (6) comportant une surface de vanne (7) associée, lequel levier de vanne est monté de manière articulée dans la région de l'entrée (1) par l'intermédiaire d'une première articulation (5), la surface de vanne (7) fermant l'orifice de sortie (3) sur une surface d'étanchéité (11) de l'orifice de sortie (3) de manière étanche par complémentarité de forme et/ou à force, la surface de vanne (7) étant réalisée sur un clapet de vanne (9) accouplé au levier de vanne (6), au moins une came d'écartement (15) efficace pour la fermeture de l'orifice de sortie (3) étant disposée entre le levier de vanne (6) et le clapet de vanne (9), la surface de vanne (7) et la surface d'étanchéité (11) présentant des géométries correspondantes, la surface d'étanchéité (11) faisant partie d'un boîtier (12) du siphon et entourant l'orifice de sortie (3), **caractérisé en ce que** le clapet de vanne (9) est accouplé à une extrémité libre du levier de vanne (6) par l'intermédiaire d'une seconde articulation (8), de telle sorte que le clapet de vanne (9) s'étend sur un côté de la seconde articulation entre le levier de vanne (6) et l'orifice de sortie (3), la seconde articulation (8) étant réalisée entre le levier de vanne (6) et le clapet de vanne (7) en tant qu'articulation de charnière (8), et **en ce qu'**un joint (10) est disposé entre la surface de vanne (7) et la surface d'étanchéité (11) de la sortie (2), le joint (10) étant annulaire et enfermant l'orifice de sortie (3).

2. Siphon selon la revendication 1, **caractérisé en ce que** le levier de vanne (6) et/ou le clapet de vanne (9) sont sollicités par un organe d'actionnement, en particulier un ressort (22), un dispositif électromagnétique, un ensemble piston-cylindre, pour l'ouverture et/ou la fermeture de l'orifice de sortie (3).

3. Siphon selon la revendication 1, **caractérisé en ce que** la première articulation (5) dans la zone de l'entrée (1) est réalisée sur une console (16) qui vient en prise avec le siphon, en particulier à force, le levier de vanne (6) et le clapet de vanne (9) s'étendant sur le côté extérieur du siphon.

4. Siphon selon la revendication 1, **caractérisé en ce que** la surface d'étanchéité (11) est courbée de manière convexe le long d'un prolongement longitudinal qui lui est associé.

5. Siphon selon l'une des revendications 1 à 4, **caractérisé en ce que** l'entrée (1) est formée par une ouverture frontale ou latérale d'un tuyau (18) qui présente au moins un coude (19) sur le reste de sa longueur, l'extrémité libre dudit coude formant l'orifice de sortie (3), lequel est de préférence entouré par la surface d'étanchéité (11).

6. Siphon selon la revendication 5, **caractérisé en ce que** le tuyau (18) s'étend en forme en Y de sorte que le siphon présente une entrée (1) qui se ramifie en deux sorties (2) comportant des orifices de sortie (3) correspondants.

7. Siphon selon l'une des revendications 1 à 6, **caractérisé en ce que** l'entrée (1) est formée par une ouverture frontale d'un tuyau, dont la face frontale opposée, à partir de laquelle un cône ou une pyramide s'étend à l'intérieur du tuyau, est fermée, au moins un orifice de sortie (3) étant formé dans la région de la face frontale fermée côté circonférentiel.

8. Utilisation d'un siphon selon la revendication 1 sur un urinoir, en particulier sans eau, et/ou un avaloir de plancher (27) et/ou un bidet et/ou un lavabo et/ou un bac de douche.

9. Avaloir de plancher comportant un siphon selon la revendication 1, **dans lequel** une plaque d'adaptation (26) pourvue de repères (28) et/ou d'évidements (29) en forme de rainure est disposée sur le dessus, en particulier au niveau de l'entrée (1), les repères (28) et/ou évidements (29) servant de points de rupture de consigne et/ou d'aides pour la découpe de surplombs de bord, permettant de réduire la plaque d'adaptation (26).

10. Avaloir de plancher selon la revendication 9, **caractérisé en ce que** la plaque d'adaptation (26) sert de support et/ou de centrage du siphon anti-odeur.
